# EUROPÄISCHE PATENTSCHRIFT

(11) **EP 2 625 039 B1**
(45) Veröffentlichungstag und Bekanntmachung des Hinweises auf die Patenterteilung: **04.03.2015**
(21) Anmeldenummer: 11760766.3
(22) Anmeldetag: 21.09.2011
(51) Int. Cl.: B41F 33/00, B41F 33/02, B41F 23/04, G01N 27/00

(54) **ROTATIONSDRUCKMASCHINE UND VERFAHREN ZUM ÜBERWACHEN VON KENNWERTEN DES AUF DEN BEDRUCKSTOFF AUFGEBRACHTEN DRUCKMITTELS**
ROTARY PRINTING PRESS AND METHOD FOR MONITORING CHARACTERISTIC VALUES OF THE PRINTING MEDIUM WHICH IS APPLIED TO THE PRINTING MATERIAL
PRESSE ROTATIVE ET PROCÉDÉ DE CONTRÔLE DE PARAMÈTRES DU MOYEN D'IMPRESSION APPLIQUÉ SUR LE MATÉRIAU À IMPRIMER

(30) Priorität: 06.10.2010 DE 102010042033
(43) Veröffentlichungstag der Anmeldung: 14.08.2013
(73) Patentinhaber: Windmöller & Hölscher KG, 49525 Lengerich (DE)
(72) Erfinder: KRÜMPELMANN, Martin, 49525 Lengerich (DE)
(86) Internationale Anmeldenummer: PCT/EP2011/066412
(87) Internationale Veröffentlichungsnummer: WO 2012/045579

(56) Entgegenhaltungen:
- EP-A2- 1 974 918
- DE-A1- 2 458 935
- DE-A1- 19 737 785

## Beschreibung

Die Erfindung betrifft eine Rotationsdruckmaschine und ein Verfahren zum Überwachen von Kennwerten des auf den Bedruckstoff aufgebrachten Druckmittels.

Rotationsdruckmaschinen verfügen über Transportmittel, die den Bedruckstoff durch die Druckmaschine hindurchführen. Bei Bahndruckmaschinen wird die Bahn von einer ersten Rolle abgerollt, gleitet über Leitwalzen zu einer Anzahl von Farbwerken, in denen sie bedruckt wird, und wird auf eine zweite Rolle aufgewickelt.

An Bogendruckmaschinen sind komplexe Einrichtungen zum Transport der Bögen vorhanden.

Bedruckstoff wird beim Bedrucken mit Druckmittel - oft Farbe aber auch Lack und andere Beschichtungsmittel - beaufschlagt. Es besteht ein Bedarf, den Zustand des Druckmittels auf dem Bedruckstoff festzustellen. Häufig wird dazu eine Probe von dem bedruckten Bedrucksstoff genommen und untersucht. Insbesondere, wenn der Bedruckstoff bahnförmig vorliegt, ist diese Arbeit sehr unpraktisch und führt unweigerlich zu Makulatur, da Bedruckstoff aus der Bedruckstoffbahn herausgeschnitten werden muss. Oft steht der Trocknungs- oder Vernetzungsgrad der Farbe bei diesen Untersuchungen im Zentrum des Interesses, da der Bedruckstoff nach dem Drucken oft gelagert werden soll und es durch das Nachhärten des Stoffes zu unangenehmen Verklebungen und Ähnlichem kommen kann.

Darüber hinaus hat sich im Verpackungsdruck gezeigt, dass schon geringe Lösungsmittelrestmengen zu unangenehmen Gerüchen führen können, die insbesondere im Petfoodbereich nicht zu akzeptieren sind, da viele Haustiere über einen empfindlichen Geruchssinn verfügen.

Zur Messung des Trocknungsgrades des Bedruckstoffes sind verschiedene Messverfahren bekannt.

So zeigt zum Beispiel die EP 1 249 346 B1 eine Druckmaschine mit einer optischen Sensorstation, die den Farb- oder Druckwerken in der Bahnlaufrichtung nachgelagert ist.

Aus der DE 197 37 785 A1 ist es bekannt, den Trocknungsgrad des Bedruckstoffes mit einem Mikrowellensignal zu messen.

Aus der EP 1 974 918 A2 ist es bekannt, den Trocknungsgrad des Bedruckstoffes mit einem Ultraschallsignal, vorzugsweise mit laserinduzierten Ultraschallwellen zu messen.

Aus der DE 24 58 935 ist außerdem ein Verfahren und eine Vorrichtung zum Messen und Regeln der Geschwindigkeit von Druck- und Auftragsmaschinen bekannt. Um eine kontinuierliche Prüfung der Qualität des Auftragsprodukts zu ermöglichen, werden quantitativ und kontinuierlich die den benutzten Lösungsmitteln entsprechenden Wellenlängen analysiert und die auf dem ablaufenden Band nach dem Trocknen gemessenen effektiven Durchschnittswerte mit den voreingestellten, zulässigen Maximalwerten vergleichen. Aufgrund des Vergleichs wird dann ein Signal zur Einstellung der Produktionsgeschwindigkeit der Rotationsmaschine gesendet.

Die oben genannten Probleme können mit den bekannten Vorrichtungen und Verfahren allerdings nicht vollständig gelöst werden.

Aufgabe der vorliegenden Erfindung ist es daher, eine vollständige Trocknung bzw. Aushärtung des Bedruckstoffes zu erreichen.

Die Aufgabe wird jeweils durch die in den Ansprüchen 1 und 12 enthaltene Merkmalskombination gelöst.

Die erfindungsgemäße Lösung beruht auf der Erkenntnis, dass eine Sensorstation einen ersten Anstellkörper aufweist, der im Bereich des aufgetragenen Druckmittels in Kontakt mit dem Bedruckstoff bringbar ist, und dass die Sensoren der Sensorstation Messwerte aufzeichnen, die von Bestandteilen von Druckmitteln stammen, die in Kontakt mit dem zumindest einem ersten Anstellkörper stehen und/oder von dem zumindest einen ersten Anstellkörper von dem Bedruckstoff abgenommen worden sind.

Eine Rotationsdruckmaschine der in Anspruch 1 vorgeschlagenen Art weist einen Anstellkörper auf. Dieser Anstellkörper kann gegen eine Oberfläche des Bedruckstoffs, die mit dem Druckmittel beaufschlagt ist, angestellt werden. Es ist wichtig, dass diese Anstellung mit einer Sensibilität vorgenommen wird, die der Empfindlichkeit des Druckbildes entspricht. Ein Anstellkörper kann von einer beliebigen Art von Körpern gebildet werden. Vorteilhaft sind jedoch Körper oder Vorrichtungen, die eine umlaufende Oberfläche - wie eine Riemen- oder Bandoberfläche oder die Umfangsfläche einer Walze - haben. Zur Schonung des Druckbildes kann diese Oberfläche auf dieselbe Geschwindigkeit wie der Bedruckstoff - falls dieser läuft - gebracht werden.

Während seiner Anstellung an den Bedruckstoff gerät der Anstellkörper beziehungsweise Teile seiner Oberfläche in Kontakt mit dem Druckmittel und es kann passieren, dass Bestandteile des Druckmittels zumindest kurzzeitig in Kontakt mit der Oberfläche des Anstellkörpers verbleiben.

Nach der Erfindung werden von diesen Bestandteilen des Druckmittels Messwerte genommen. Oft werden diese Messwerte Aussagen zu der Menge von Bestandteilen des Druckmittels pro Flächeneinheit sein.

In der Regel dürfte der Anstellkörper daher auf der Seite des zu untersuchenden Druckmittelfilms gegen den Druckmittelfilm angestellt werden.

Beispiel: Es soll der Lösemittelrest (Bestandteil des Druckmittels) in bereits angetrockneter Farbe (Druckmittel) überprüft werden. Das Lösemittel ist ein Wasser oder Alkohol und hat aufgrund des Dipolcharakters seiner Moleküle eine gewisse elektrische Leitfähigkeit. Auf der Oberfläche des Anstellkörpers, einer Walze, können sich feine flache Leiterbahnen befinden. Wenn Lösemittel auf die Walze kommt (vor allem auf die Kontaktfläche zwischen Oberfläche des Anstellkörpers und Druckmittelfilm), ändern sich elektrische Eigenschaften der Walzenoberfläche wie zum Beispiel der Widerstand zwischen Leiterbahnen. Solche Änderungen der elektrischen oder elektronischen Eigenschaften der Walzenoberfläche können gemessen werden.

Insbesondere zur Messung von Farbbestandteilen, die dielektrischen Charakter haben, bieten sich Oberflächen der Anstellkörper an, deren Bestandteile ihre Kapazität ändern, wenn sie mit diesen dielektrischen Bestandteilen beaufschlagt werden.

In jüngerer Zeit sind unter anderem Polymerbeschichtungen bekannt geworden, die ihre Eigenschaften ändern, wenn sie mit Farbbestandteilen in Verbindung kommen.

Mit vergleichbaren Verfahren, die weiter unten beispielhaft offenbart werden, lassen sich auch andere Eigenschaften des bereits aufgedruckten Druckmittelfilms wie der Vernetzungsgrad z. B. polymerhaltiger Farben untersuchen.

Oft werden nach Druck- oder Farbwerken Bahnfinishingstationen eingesetzt, die den Druckmittelfilm seinem Endzustand schneller näher bringen. So kann die Bahn zum Beispiel durch Temperatureintrag und/oder Luftzufuhr stärker getrocknet oder stärker von Lösemitteln befreit werden.

Der Vernetzungsgrad zwischen Molekülen des Farbfilms gehört ebenfalls zu den Größen, die in diesem Zusammenhang beeinflusst werden. Hierzu wird oft hochenergetische Strahlung, die Polymerisation beschleunigen kann, verwendet.

Bei anderen Finishingmethoden werden zusätzliche Chemikalien auf das Bedruckgut aufgebracht.

Die genannten Bahnfinishingstationen haben einen hohen Energie- und ggf. Ressourcenverbrauch und es ist vorteilhaft, Kennwerte des Druckmittelfilms zu untersuchen und die Aktivität der Bahnfinishingstationen zu regeln.

Die Sensorstation kann über mehrere erste Anstellkörper, die in Kontakt mit der Bahn gebracht werden, verfügen. Vorteilhaft ist es auch, wenn neben zumindest einem ersten Anstellkörper zweite Anstellkörper vorhanden sind. In diesem Fall erfolgt ein Transport von Druckmittelbestandteilen über den zumindest einen ersten Anstellkörper zumindest zu dem zweiten Anstellkörper. Hierdurch wird es unter anderem möglich, verschiedene Sensoren und hier auch verschiedene Arten von Sensoren ergänzend zu den Messungen einzusetzen.

Beispiel: Wieder wird mit einer Farbe gedruckt, die ein elektrisch leitfähiges Lösemittel (z. B. Wasser oder Alkohol) enthält, wieder wird die Menge pro Flächeneinheit dieses Lösemittels auf einem ersten Anstellkörper ermittelt, indem gemessen wird, wie sich zumindest eine elektrische Eigenschaft der Oberfläche dieses Körpers verändert. In dem hier betrachteten Beispiel ist die Menge des Lösemittels, die sich pro Flächeneinheit auf dem ersten Anstellkörper befindet, fast alleine für die Änderung der elektrischen Eigenschaften der Kontaktfläche verantwortlich. Die farbaktiven Polymere und der Verschnitt tragen zu der Gesamtleitfähigkeit fast nichts bei (bzw. würden die Leitfähigkeit verringern, wenn sie in sehr großer Konzentration vorhanden wären).

Ein Teil der Druckmittelbestandteile wird an einen zweiten Anstellkörper übertragen. Beide Anstellkörper sind hier Walzen, wobei der zweite Anstellkörper transparent ist. Es wird die Transmission von weißem Licht durch diese Walze gemessen. Die Transmission wird fast ausschließlich von den Farbpigmenten bestimmt, die nach zwei weiteren Farbspaltungen (erste beim Drucken) und dem bereits eingesetzten Trocknungs- und Vernetzungsprozess bis auf die zweite Walze übertragen wurden. Die Farbspaltung wird von dem Vernetzungsgrad und der Lösemittelrestkonzentration, die auf der ersten Walze gemessen wurde, bestimmt. Daher kann aus der Konzentration der Farbpigmente auf der zweiten Walze auf den Vernetzungsgrad des Farbfilms geschlossen werden.

Die bereits gegebenen Informationen verdeutlichen, dass es insbesondere in Bereichen wie dem Verpackungsdruck vorteilhaft sein kann, die eingesetzten Sensoren immer wieder zu kalibrieren und oder auszutauschen. Vor allem wenn die Sensoren in eine Walzenoberfläche integriert sind, kann es vorteilhaft sein, die Walze oder die Walzenhülle ("den Sleeve") auszutauschen. Vorteilhaft ist es auch, wenn Farbe von den vorderen Anstellkörpern abtransportiert wird oder wenn diese Anstellkörper in regelmäßigen Abständen gereinigt werden. Zum Abtransport der Farbe können "Farbsenken" eingesetzt werden. Diese führen die Farbe weiter und entfernen sie aus dem Farbkreislauf, um eine Anreicherung von Farbe auf den Anstellkörpern, die für die Messungen relevant sind, zu vermeiden.

Weiterhin ist es vorteilhaft, Anstellkörper von einem in Farbtransportrichtung vorgelagerten Anstellkörper oder dem Bedruckstoff selber von Zeit zu Zeit abzustellen, um den Farbtransport zu einem Messpunkt zeitweise zu unterbrechen.

Ein Ziel der vorstehend genannten Maßnahmen (Farbsenke, Reinigung, Abstellen) kann es sein, an einem oder mehreren Messpunkten für einen nennenswerten Zeitraum einen Gleichgewichtszustand für die Größe "Menge eines Farbbestandteils pro Flächeneinheit der Kontaktfläche des Anstellkörpers" zu erreichen (es wird genauso viel Farbbestandteil abgeführt wie zugeführt, die Farbmenge pro Flächeneinheit steht in einer nachvollziehbaren Abhängigkeit von dem Zustand des Farbfilms auf dem Bedruckstoff).

Auf diese Weise können Messfehler aufgrund der Anreicherung von Farbbestandteilen an einem Messpunkt oder Messwertschwankungen vermieden werden.

Vorteilhaft sind auch Walzen oder Anstellkörper, die die Temperatur der Bahn oder des Druckmittelfilms messen. So kann alternativ oder ergänzend zu einer Temperierung von Walzen oder Sensorstationen die Messung besser interpretiert werden (z. B. anhand einer Kalibriertabelle, die die Messempfindlichkeit in Abhängigkeit von der Temperatur darstellt.).

Weitere Ausführungsbeispiele der Erfindung gehen aus der gegenständlichen Beschreibung und den Ansprüchen hervor.

Die einzelnen Figuren zeigen:
- Fig. 1: Skizze einer Ständermaschine
- Fig. 2: Skizze einer Zentralzylindermaschine
- Fig. 3: Skizze einer ersten Sensorstation
- Fig. 4: Skizze einer zweiten Sensorstation
- Fig. 5: Skizze einer dritten Sensorstation
- Fig. 6: Skizze einer vierten Sensorstation
- Fig. 7: Skizze einer fünften Sensorstation
- Fig. 8: Skizze einer sechsten Sensorstation
- Fig. 9: Skizze einer siebten Sensorstation
- Fig. 10: Abwicklung einer sensorbewährten Fläche eines Anstellkörpers
- Fig. 11: Einen ersten Ausschnitt der Fläche in Figur 10
- Fig. 12: Einen zweiten Ausschnitt der Fläche in Figur 10

Fig. 1 zeigt eine Skizze einer Ständermaschine 1, bei der von einer Abwicklungsrolle 2 Bahn 4 abgewickelt wird. Die Bahn gelangt über Leitwalzen zu den Druckwerken D1-D4, die hier als Tiefdruckwerke mit Presseuren P1-P4 und Formatzylindern F1-F4 ausgestattet sind. Die fertig bedruckte Bahn 4 wird auf der Aufwickelrolle 5 aufgewickelt. Die Bahn 4 durchläuft zwischen den Druckwerken 1 bis 4 die Bahnfinishingstationen T1 bis T4, die bei Tiefdruckmaschinen oft als reine Trockner ausgestaltet sind. Allgemein wird der Begriff Bahnfinishingstation als Oberbegriff zumindest zu den Begriffen Trockner und Fixierstation verwendet.

In Bahnlaufrichtung z vor der Bahnfinishingstation T2 befindet sich die Sensorstation 7. Mit dieser kann die Feuchte der Bahn gemessen werden. In Kenntnis der Messwerte kann die Aktivität der Bahnfinshingstation T2 gesteuert werden.

In Bahnlaufrichtung z zwischen der Bahnfinishingstation T3 und dem Druckwerk D4 befindet sich die Sensorstation 8, die ebenfalls die Restfeuchte oder - je nach Lösemittel in den Druckfarben - den Restlösemittelgehalt in den Farben bestimmt. Aufgrund der gewonnenen Messwerte kann die Aktivität der Bahnfinishingstation T3 gesteuert werden, da die Messwerte einen Rückschluss darüber erlauben, ob die Aktivität der Bahnfinishingstation T3 angemessen ist oder nicht.

Figur 2 zeigt eine Skizze einer Zentralzylinderdruckmaschine 10, bei der Druckzylinder D1 bis D6 gegen einen zentralen Gegendruckzylinder 6 angestellt sind. Wieder wird die Bahn 4 von einer Abwicklungsrolle 2 abgewickelt. Sie wird über eine in Figur 2 nicht dargestellte Leitwalze 3 dem zentralen Gegendruckzylinder 6 zugeführt und dort von der Andruckwalze 9 angedrückt. Durch die Rotation des zentralen Gegendruckzylinders 6 wird die Bahn nacheinander durch die Druckzonen DZ1 bis DZ6 geführt, die sich jeweils zwischen den Druckzylindern D1 bis D6 und dem zentralen Gegendruckzylinder 6 ausbilden.

Schließlich verlässt die Bahn 4 die Umfangsfläche des zentralen Gegendruckzylinders 6 und wird mit Hilfe von nicht dargestellten Leitwalzen 3 durch die Sensorstation 7, die Bahnfinishingstation T und die Sensorstation 8 geführt und auf der Aufwickelrolle 4 aufgewickelt. Im Vergleich zu der Anordnung der Sensorstationen 7 und 8 der in Figur 1 dargestellten Ständerdruckmaschine 1 fallen damit gleich zwei prinzipielle Unterschiede auf:
1. Die beiden Sensorstationen sind allen Druckwerken/Farbwerken der Zentralzylindermaschine zugeordnet.
2. Der Bahnfinishingstation T sind zwei Sensorstationen 7 und 8 zugeordnet. Die eine Sensorstation 7 ist der Bahnfinishingstation T in Bahnlaufrichtung z vor- die andere 8 nachgelagert.

Wie bereits in Bezug auf Figur 1 erwähnt kann, mit einer Sensorstation 8 die einer Bahnfinishingstation nachgelagert ist, eine Regelung derselben vorgenommen werden. Eine Sensorstation 7, die einer Bahnfinishingstation 7 vorgelagert ist, kann eine Bahnfinishingstation 7 ansteuern und - wenn sie gemeinsam mit einer nachgelagerten Sensorstation eingesetzt wird - die Ansprechzeit verringern. Ein weiterer wesentlicherer Vorteil einer solchen vorgelagerten Sensorsstation 7 dürfte aber sein, dass sich auch die Aktivität der der Sensorsstation vorgelagerten Druckwerke in bestimmtem Maße kontrollieren lässt. So kann das Ergebnis solcher Messungen zum Beispiel sein, dass Farbe mit sehr hoher Lösemittelkonzentration auf den Bedruckstoff kommt. Eine solche Feststellung ist nicht unbedingt mit dem Ergebnis einer Messung von Lösemittel im Farbkreislauf einer Druckmaschine identisch, da zwischen der Farbe in der Druckmaschine und dem Farbfilm eben zumindest noch eine Farbspaltung und ein einsetzender Trocknungs- und/oder Vernetzungsprozess liegt. Aufgrund der genannten Messwerte kann daher auch die Farbzusammensetzung geregelt werden (z. B. mehr oder weniger Lösemittel).

Insbesondere, wenn eine Sensorstation mehreren Farbwerken zugeordnet ist, wie das in Figur 2 der Fall ist, ist es von Vorteil, wenn Farben der gleichen Basiskonzentration (gleiches Verhältnis zwischen Lösemittel, Farbpigmenten und ggf. Verschnitt) an allen diesen Farbwerken vorhanden sind.

Weitere Vorteile für die Regelung der Aktivität von Bahnfinishingstationen ergeben sich, wenn die Zusammensetzung des Ausgangsgemischs und der Farbmasse an den Farbwerken, die der Bahnfinishingstation zugeordnet sind, der Steuerungs- beziehungsweise Regelungsvorrichtung bekannt sind. Auch diese Vorteile sind noch zu steigern, wenn die Regelungsvorrichtung dauernd über die Farbmasse und/oder Farbzusammensetzung "auf dem Laufenden" gehalten wird.

Vor dem Hintergrund der vorerwähnten Daten kann eine solche Steuerungsvorrichtung die Messwerte besser interpretieren.

In Figur 3 ist eine erste einfache Sensorstation 21 skizziert. Die erste Anstellwalze 11 ist im Bereich des aufgetragenen Druckmittels in Kontakt mit dem Bedruckstoff 4 bringbar. Die Leitwalzen 3 berühren den Bedruckstoff beziehungsweise die Bahn 4 auf der unbedruckten Seite. In ihrer Oberfläche enthält die Anstellwalze 11 Sensoren, mit denen die Menge an Lösemittel pro Flächeneinheit gemessen werden kann. Zu erwähnen ist noch, dass die Bedruckstoffbahn 4 in Figur 3 einen Walzenspalt zwischen einer Leitwalze 3 und der Anstellwalze 11 durchläuft. Auf diese Weise kann ein zuverlässiger mechanischer Kontakt der Bedruckstoffbahn 4 und der Oberfläche 30 der ersten Anstellwalze 11 beziehungsweise dem Anstellkörper gewährleistet werden.

Eine weitere Möglichkeit einen solchen zuverlässigen mechanischen Kontakt herzustellen wird von der DE 41 18 807 C2 offenbart: Dort wird vorgeschlagen, Bahnen elektrostatisch aufzuladen, so dass sie sich - in der zitierten Druckschrift zum Zwecke der Kühlung - besser an eine Walzenoberfläche anschmiegen. Diese Lehre kann auch in Zusammenhang mit der vorliegenden Erfindung nützlich sein, um den Kontakt zwischen erstem Anstellkörper 11 und Bahn 4 inniger zu gestalten. Natürlich wird eine elektrostatische Aufladung der Bahn 4 den Einsatz einer Reihe von Messverfahren erschweren. Es kann sogar notwendig sein, eine absichtlich oder unabsichtlich aufgeladene Bahn 4 zu entladen, bevor sie in den Messbereich kommt.

Zu den bekannten Vorzügen von Elektrostatik zählt, dass sie zum Beispiel im Tiefdruck die Farbspaltung unterstützt. Dort werden Presseure und Gravurzylinder auf unterschiedliche elektrische Potentiale gebracht. Während des Druckprozesses wird die Farbe, die zunächst in den Vertiefungen des Gravurzylinders sitzt, durch das elektrische Feld aus diesen Vertiefungen herausgezogen, so dass der Farbübertrag auf den Bedruckstoff gesteigert wird. Die DE4204871 C2 zeigt eine Vorrichtung, die diese Lehre anwendet.

Durch das Aufbauen einer vergleichbaren Potentialdifferenz zwischen den den Druckspalt in Figur 3 begrenzenden Walzen 3 und 11 kann der Übertrag noch freier Druckmittelbestandteile auf die Anstellwalze/den Anstellköper 11 unterstützt werden. In diesem Zusammenhang kommt auch ein Aufladen der Bahn 4 und/oder ein Aufladen des Druckmittelfilms in Frage.

Eine weitere Sensorstation 21 ist in Figur 4 dargestellt. Hier ist eine erste Anstellwalze 11 wieder mit Sensoren in ihrer Oberfläche beaufschlagt. Mit ihr 11 kann die Menge an leitfähigem Lösemittel auf ihrer Oberfläche gemessen werden. Gegen diese erste Anstellwalze wird eine weitere Anstellwalze 12 angestellt. Sie ist transparent und in ihrem Inneren mit einem Strahlungssensor 13 ausgestattet. Dieser misst die Intensität der Strahlung 15, die von der Strahlungsquelle 14, die durch die für diese Strahlung transparente Hülle der zweiten Anstellwalze 12 fällt. Wenn Farbpigmente auf die Oberfläche der Anstellwalze 12 übertragen werden, ändert sich die von dem Strahlungssensor 13 aufgezeichnete Strahlung signifikant, und es können Rückschlüsse auf die Menge der Farbpigmente pro Flächeneinheit der zweiten Anstellwalze 12 gezogen werden.

Figur 5 zeigt zunächst in der Transportrichtung der Druckmittelbestandteile y durch die Anstellkörper 11, 12 dieselben Merkmale wie Figur 4. Allerdings ist gegen die zweite Anstellwalze 12 eine weitere Anstellwalze 16 angestellt. Auch diese Walze kann Sensoren aufweisen. So kann diese Walze mit kapazitiven Sensoren ausgestattet sein, die auf die Anwesenheit eines dielektrischen Verschnitts regieren. Auf diese Weise kann auch die in dem aufgetragenen Farbfilm noch freie Menge dieses weiteren Druckmittelbestandteiles gemessen werden. Bei diesen Verfahren können Polymere, die zur Reaktion mit den Farbbestandteilen designed wurden, eingesetzt werden.

In dem hier dargestellten Ausführungsbeispiel einer Sensorstation 21 folgen der weiteren Anstellwalze 16 in der Transportrichtung der Farbe durch die Anstellkörper noch zwei weitere Walzen 24, die Farbbestandteile zu der Rakelkammer 17 transportieren, die mit einem Lösemittel gefüllt ist und die Farbbestandteile aufnimmt. Ein Rücktransport (gegen die Richtung y des Farbtransports) des Lösemittels zu einer der mit Messmitteln beaufschlagten Anstellwalzen 11, 12 und 16 wird durch die nicht dargestellten Rakelmesser der Rakelkammer 17 und durch die zusätzlichen Rakelmesser 18 verhindert. Zusammenfassend kann man sagen, dass die weiteren Walzen 24, die Rakelmesser 18 und die Rakelkammer 17 als Farbsenke 23 dienen - was durch die geschweifte Klammer angedeutet wird. Das Vorhandensein der Farbsenke stellt einen dauernden Abtransport der Druckmittelbestandteile von den vorderen Anstellköpern 11, 12 und 16, die mit Sensoren beaufschlagt sind, sicher. Auf diese Weise wird unter anderem eine ständige Anreicherung von Farbbestandteilen auf diesen Walzen vermieden. Wenn der Abtransport der Farbbestandteile durch die Farbsenke 23 gut eingestellt ist, stellt sich auf den mit Messmitteln versehen Walzen 11, 12 und 16 eine Menge an bestimmten Druckmitteln pro Flächeneinheit ein, die ein Gleichgewicht zwischen dieser Menge auf dem Bedruckstoff und der Menge in der Farbsenke darstellt. Diese Gleichgewichtsmenge bleibt über einen ausreichenden Zeitpunkt konstant, um gemessen zu werden.

Neben oder statt einer Farbsenke 23, die über zumindest eine Walze 24 und Rakelvorrichtungen 17,18 verfügt, kommen auch andere Arten von Farbsenken in Frage, die gezielt ständig Farbbestandteile von den Anstellkörpern abführen können (eine Angabe an den Bedruckstoff 4 ist hier natürlich nicht gemeint). So kann zum Beispiel eine Walze ständig Farbbestandteile an einen umlaufenden Vlieskörper, der von Zeit zu Zeit gewechselt wird, abgeben.

Eine weitere Möglichkeit einer unerwünschten Anreicherung der Druckmittelbestandteile auf den vorderen Anstellwalzen 11, 12 und 16 entgegenzuwirken, wird von Figur 6 gezeigt:
Die dort gezeigte Sensorstation 21 weist zunächst dieselben Merkmale auf wie die in Figur 5 gezeigte Sensorstation. Jedoch ist die erste Anstellwalze 11 von dem Bedruckstoff abgeschwenkt. Zum Zwecke des An- und Abschwenkens ist sie an dem Schwenkarm 20 befestigt, der seinerseits an der Achse der zweiten Anstellwalze 12 angelenkt ist. Im Rahmen ihrer Abschwenkbewegung ist die erste Anstellwalze 11 auch gegen die Reinigungswalze 19 angestellt worden. Eine zweite Reinigungswalze 19 ist gegen die zweite Anstellwalze 12 angestellt worden. In dieser Stellung reinigen die Reinigungswalzen 19 die Anstellwalzen 11 und 12.

Nach der in Figur 6 skizzierten Reinigungsphase kann sich wieder eine Messphase, bei der die erste Anstellwalze 11 gegen den Bedruckstoff 4 angestellt ist, anschließen. Die Messwerte können also in einer Abfolge von Mess- und Reinigungszyklen gewonnen werden.

In Figur 7 wird eine Anstellstation gezeigt, bei der der erste Anstellkörper ein umlaufendes Band 11 ist. Die Umlaufgeschwindigleit des Bandes entspricht wieder der der Bahn 4, so dass zwischen diesen beiden Elementen 4, 11 keine Reltivgeschwindigkeit vorhanden ist. In Folge dieses Umstandes kommt es nicht zu Schäden an dem dem Anstellkörper 11 zugewandten Druckmittelfilm auf der Bahn 4. Der bandförmige Anstellkörper 11 läuft über Umlenkwalzen 26 und Bahnführungswalzen 27, die ihn auch gegen den Bedruckstoff 4 anstellen. Auf dem bandförmigen Anstellkörper 11 befinden sich wieder Sensoren 29, die beispielsweise den Restlösemittelgehalt in dem Farbfilm messen. Dieser kann insbesondere bei dem in Figur 7 gezeigten Aufbau gemessen werden, ohne dass Bestandteile des Druckmittels auf den Anstellkörper 11 übergehen. Die Länge des Kontaktes zwischen einem bestimmten Abschnitt der Bahn 4 und einem bestimmten Abschnitt des bandförmigen Anstellkörpers 11 ist in diesem Falle für die Messung entscheidend, längere Zeitspannen sind vorteilhaft. Die Länge hängt von der Länge des Abschnitts des bahnförmigen Anstellkörpers 11 und der Geschwindigkeit des Bedruckgutes 4 ab. Vorteilhaft sind hier Längen von über einem Meter.

Figur 8 zeigt eine Sensorstation 21, die mit einer ersten Anstellwalze 11 ausgestattet ist, die einen sehr großen Durchmesser aufweist. Die Bedruckstoffbahn 4 umschlingt diese Anstellwalze in einem sehr großen Teil (Umschlingungswinkel). Vorteilhaft sind Umschlingungswinkel von über 90°. Weitere Vorteile ergeben sich bei über 180°, 270° und 300°. Auch bei dieser Anstellwalze 11 weist der Walzenmantel Sensoren auf, die Kenngrößen des Farbfilms auf dem Bedruckstoff 4 messen. Insbesondere die Oberflächen von Walzen, bei denen sich elektrische Eigenschaften ändern, können beispielsweise mit fotochemischen Verfahren geschaffen werden. So können wie bereits erwähnt Leiterstrukturen auf diese Oberflächen aufgebracht werden. Die Widerstände oder die Kapazitäten zwischen diesen Leitern können sich in Folge des Kontaktes mit Farbbestandteilen ändern. In jüngerer Zeit werden komplexe Leiterstrukturen auch verstärkt mit Druckverfahren auf Substrate aufgebracht. Neben länger bekannten Siebdruckverfahren (z. B. Hybridtechnik) finden zunehmend Druckverfahren, bei denen organische Polymere in feinen Strukturen oft mit einer Vielzahl von Schichten auf das Substrat aufgebracht werden, zunehmende Beachtung.

Bei all diesen Verfahren ist es vorteilhaft, die Leiter- oder allgemein die Sensorstrukturen auf flexible Substrate aufzubringen, die sich auf die Hülsenoberfläche - oder die bandförmige Oberfläche - aufbringen lassen. Vorteilhaft ist auch, die Oberfläche mit einem Sensorarray beziehungsweise einer Sensormatrix zu versehen.

Neben all diesen physikalischen Sensoren können auch chemische Sensoren zum Einsatz kommen. So sind im Bereich der Chemie Stoffe bekannt, die sich in Anwesenheit anderer Stoffe verfärben, gerinnen oder in einer ähnlichen signifikanten Weise Änderungen erfahren, die gemessen werden können, oder die dem Betrachter ohne Weiteres auffallen. Ein Beispiel für einen derartigen Effekt ist die Reaktion des Lackmuspapiers auf die Änderung des PH-Wertes. Mit Lackmuss beaufschlagte Oberflächen können daher unter gewissen Voraussetzungen als Oberflächen von Anstellkörpern im Sinne dieser Druckschrift zum Einsatz kommen.

Angesichts der Vielzahl von Farben oder Farbsystemen, die unter anderem im Verpackungsdruck zum Einsatz kommen, ist es vorteilhaft, die Walzenoberflächen von Anstellwalzen als austauschbare Sleeves auszugestalten. Dies gilt auch dann, wenn der betreffende Anstellkörper 11, 12, 16 und 24 keine Sensoren trägt und lediglich auf unterschiedliche Farbtransporterfordernisse eingestellt werden muss.

Für einen Teil der erwähnten Messverfahren sind gleich bleibende Umweltbedingungen wie eine konstante Temperatur von Vorteil. Diese müssen dann in der Sensorstation 21 bereitstellbar sein. Wie bereits erwähnt ist eine Alternative zu einer konstanten Temperatur von Walze und ggf. Bahn eine Messung der Temperatur, die auch mit einem ersten Anstellkörper 11 erfolgen kann. Aufgrund der Temperaturmesswerte können dann Messewerte zu anderen Kennwerten des Druckmittelfilms kalibriert werden.

Der Transport der Bahn 4 auf einer Anstellwalze 11 mit einem sehr großen Umschlingungswinkel führt einen lang andauernden innigen Kontakt zwischen der Anstellwalze 11 her. Er kann alternativ oder ergänzend zu den Maßnahmen vorgenommen werden, die in Bezug auf Figur 3 zur Erreichung dieses Ziels vorgeschlagen wurden (u. a. Elektrostatik, vorsehen von Walzenspalten durch anstellen von Leitwalzen gegen die Anstellwalze 11).

In Figur 9 wird wie in Figur 8 eine erste Anstellwalze 11 gezeigt, die weitgehend von Bahn umschlungen ist. In dem Bereich, in dem die Oberfläche der Anstellwalze umschlungen ist, liegt die Bahn 4 auf der Oberfläche der Anstellwalze auf und wird lediglich durch die Drehung der Anstellwalze 11 transportiert. In einigen Anwendungsfällen kann es sehr wichtig sein, die Geschwindigkeit der einlaufenden Bahn genau zu kennen und Bahngeschwindigkeit und/oder Kreisgeschwindigkeit der Walzenoberfläche so zu steuern, dass diese beiden Größen von Anfang an gleich sind. Zu diesem Zweck kann eigens eine Messung der Bahngeschwindigkeit vor dem Erreichen der Anstellwalze 11 erfolgen.

Diese Geschwindigkeit lässt sich vorteilhaft anhand der Umdrehungen einer der am Druckprozess beteiligten Walzen ermitteln. In einigen Anwendungsfällen wird auch eine Geschwindigkeitsermittlung zwischen der in Bahnlaufrichtung letzten Druckzone DZ vor der Sensorstation 7, 8, 21 und der Sensorstation vorteilhaft sein. Diese kann wieder mit Hilfe einer mitlaufenden Walze oder einem Walzenspalt geschehen (Drehzahl der Walze aufzeichnen, über Walzendurchmesser Bahngeschwindigkeit errechnen). Insbesondere in den Fällen, in denen die Rapportlänge in diesem Bereich bekannt ist, bieten sich jedoch auch optische Verfahren an, bei denen zum Beispiel aus der Abfolge von Registermarken auf die Bahngeschwindigkeit geschlossen werden kann.

Es ist vorteilhaft, eine solche weitgehend umschlungene Anstellwalze mit einem großen Durchmesser zu versehen. Durchmesser von mehr als 50 cm sind hier hilfreich.

In dem Bereich zwischen den beiden Andruckwalzen 9 ist eine zweite Anstellwalze 12 gegen die Oberfläche der ersten Anstellwalze 11 angestellt. Diese Walze gleicht von ihren Merkmalen her der zweiten Anstellwalze 12 in den Figuren 4 und 5. Statt dieser Walze könnte an dieser Stelle allerdings auch eine Reinigungswalze 19 sinnvoll sein.

In Figur 9 steht die zweite Anstellwalze 12 in Wirkverbindung mit einer Farb- oder Druckmittelsenke 23, die die gleichen Bestandteile aufweist, wie die Druckmittelsenken 23 in den Figuren 4 und 5. Der in Figur 9 gezeigte Aufbau liefert wieder die Möglichkeit, mit den beiden sensorbewährten Anstellwalzen 11 und 12 Messwerte zu ermitteln. Diese können mit unterschiedlichen Verfahren gewonnen werden. Bei der weitgehend umschlungenen Anstellwalze 11 bieten sich insbesondere die elektrischen und elektronischen sowie die chemischen Messverfahren an. Bei der zweiten Anstellwalze 12 kommen auch optische Verfahren (unter anderem auf Transmission und/oder Absorption und/oder Reflexion beziehungsweise Streuung an der Walzenoberfläche basierend) in Frage.

Die Wirkverbindung mit der Farbsenke sorgt für einen ständigen Abtransport von Farbbestandteilen aus dem System und verhindert die Anreicherung derselben im Bereich der Sensoren.

Ein Großteil der vorstehend beschriebenen Verfahren können von Steuereinheiten ausgeführt werden, die beispielsweise durch die Implementierung einer geeigneten Software dazu eingestellt sind. Im vorliegenden Zusammenhang kommt vor allem die Steuereinheit der Druckmaschine hierfür in Frage.

In Figur 10 ist die Oberfläche eines Anstellkörpers skizziert. Wenn der Anstellkörper eine Walze ist, dann ist Figur 10 als die Skizze einer Abwicklung der Walzenoberfläche zu verstehen. Die Oberfläche 30 ist matrixartig aufgeteilt, wobei die einzelnen Flächenbereiche Sensoren 29 zugeordnet sind. Wie diese Sensoren beschaffen sein können, ist in den Figuren 11 und 12 anhand der Flächenabschnitte 31 und 36 gezeigt. Im Flächenabschnitt 31 sind die Leiterbahnen 32 und 33 zu sehen. Durch ihre verdickten Enden ist angedeutet, dass sie in elektrischem Kontakt zu Leiterbahnen unterhalb der Oberfläche stehen. Die beiden Leiterbahnen 32, 33 werden auf ein unterschiedliches elektrisches Potential gebracht. Wenn sich in dem Bereich zwischen den Leiterbahnen eine leitfähige Flüssigkeit befindet, sinkt der Widerstand zwischen den beiden Leiterbahnen 32, 33. Dieser Umstand kann gemessen werden. Der Widerstand sinkt auch dann, wenn sich ein mechanischer Kontakt zwischen den Leiterbahnen 32, 33 und dem Druckmittelfilm ausprägt, ohne dass sich ein endgültiger Übertrag von Druckmittelbestandteilen an den zumindest einen ersten Anstellkörper 11 einstellt und der Farbfilm, beispielsweise in Folge seines Restlösemittelgehalts, eine nennenswerte elektrische Leitfähigkeit aufweist.

Alternativ oder ergänzend kann der Bereich zwischen den Leiterbahnen oder aber ganze Bereiche der Oberfläche des Anstellkörpers mit einer Chemikalie bedeckt sein, die Farbbestandteilen reagiert und hierbei zumindest eine elektrische Eigenschaft wie die Leitfähigkeit ändert. Diese Änderung kann dann gemessen werden.

Der Widerstand zwischen den beiden Elektroden 34 und 35 kann in gleicher Weise gemessen werden. Jedoch eignet sich die in Figur 12 gezeigte Geometrie auch zum Messen einer Kapazitätsänderung, die sich in Anwesenheit einer dielektrischen Flüssigkeit zwischen den Elektroden einstellt. Oft werden die Leiterbahnen und Elektroden gegenüber der restlichen Oberfläche 30 erhaben sein. Auch hier kann die Änderung der Kapazität wie bereits beschrieben ausschließlich durch die Eigenschaften von Farbbestandteilen verursacht werden. Auch hier steht jedoch alternativ oder ergänzend die Möglichkeit zur Verfügung, auf der Walzenoberfläche Stoffe vorzusehen, die sich mit Farbbestandteilen verbinden, wobei eine erhebliche Änderung der Kapazität zustande kommt.

Aus den Figuren 10 - 12 geht auch hervor, dass durchaus auf einem Anstellkörper 11, 12, 21 mit unterschiedlichen Messverfahren gemessen werden kann, auch wenn ein gleichzeitiges Messen von Widerstand und Kapazität auf einer Oberfläche 30 aus physikalischen Gründen eher die Ausnahme sein dürfte.

Des Weiteren dürfte es nicht nötig sein, einen so großen Teil der Oberfläche 30 mit Sensoren 29 zu versehen, wie es in Figur 9 skizziert ist. In vielen Fällen dürfte es reichen, einen Bruchteil des Druckmittelfilms regelmäßig mit geeigneten Sensoren 29 abzutasten.

Wenn aufgrund der Messwerte die Zusammensetzung des Druckmittels in der Druckmaschine 1, 10 aus verschiedenen Druckmittelbestandteilen und/oder die Aktivität einer Bahnfinishingstation T, T1, T2 geregelt werden soll, ist ohnehin mit längeren Ansprechzeiten der zu regelnden Größen zu rechnen.

| **Bezugszeichenliste** | |
|---|---|
| 1 | Ständerdruckmaschine |
| 2 | Abwicklung/Rolle |
| 3 | Leitwalzen |
| 4 | Bahn |
| 5 | Aufwicklung/Rolle |
| 6 | Zentraler Gegendruckzylinder |
| 7 | Sensorstation (steuern) |
| 8 | Sensorstation (regeln) |
| 9 | Andruckwalze |
| 10 | Zentralzylindermaschine |
| 11 | Erste Walze, erster Anstellkörper |
| 12 | zweite Walze, zweiter Anstellkörper |
| 13 | Sensor |
| 14 | Strahlungsquelle |
| 15 | Strahlung |
| 16 | weitere Walze, weiterer Anstellkörper |
| 17 | Rakelkammer |
| 18 | Rakelmesser |
| 19 | Reinigungswalze |
| 20 | Schwenkarm |
| 21 | Sensorstation |
| 22 | Pfeil in Drehrichtung der Walze |
| 23 | Farbsenke |
| 24 | weitere Walze, weiterer Anstellkörper |
| 25 | Achse der ersten Anstellwalze 11 |
| 26 | Umlenkwalzen |
| 27 | Bandführungswalzen |
| 28 | Hebel der Bandführungswalzen |
| 29 | Sensor |
| 30 | Oberfläche eines Anstellkörpers |
| 31 | Erster Flächenabschnitt |
| 32 | Leiterbahn |
| 33 | Leiterbahn |
| 34 | Elektrode |
| 35 | Elektrode |
| 36 | Zweiter Flächenabschnitt |
| T, T2, T3 | Trockner und/oder Vernetzer, Bahnfinishingstation |
| F1 - F6 | F1 - F6 |
| D1 - D6 | Druckzylinder 1-6 |
| DZ1 - DZ6 | Druckzonen 1-6 |
| z | Richtung des Bahntransports |
| y | Transportrichtung des Druckmittels |

## Patentansprüche

1. Rotationsdruckmaschine (1, 10) zum Bedrucken eines Bedruckstoffs (4),
- welche über Transportmittel (3) verfügt, mit welchen der Bedruckstoff (4) in einer Transportrichtung (z) durch die Druckmaschine (1,10) führbar ist,
- welche über zumindest ein Farbwerk (F1 - F6) verfügt, mit welchem Druckmittel auf den Bedruckstoff (4) aufbringbar ist
- und welche eine Sensorstation (7, 8, 21) aufweist, die dem zumindest einen Farbwerk (F1 - F6) in der Transportrichtung (z) des Bedruckstoffs (4) nachgelagert ist und die Sensoren (13, 29) aufweist, mit welchen Messwerte aufzeichenbar sind,
**dadurch gekennzeichnet,**
- **dass** die Sensorstation (7, 8, 21) zumindest einen ersten Anstellkörper (11) aufweist, der im Bereich des aufgetragenen Druckmittels in Kontakt mit dem Bedruckstoff (4) bringbar ist, und
- **dass** die Sensoren der Sensorstation (7, 8, 21) Messwerte aufzeichnen, die von Bestandteilen von Druckmitteln stammen, die in Kontakt mit dem zumindest einen ersten Anstellkörper (11) stehen und/oder von dem zumindest einen ersten Anstellkörper (11) von dem Bedruckstoff (4) abgenommen worden sind.

2. Rotationsdruckmaschine nach Anspruch 1, **dadurch gekennzeichnet,**
- **dass** dem zumindest einen Farbwerk (F1 - F6) zumindest eine Druckgutfinishingstation (T, T1, T2) nachgelagert ist, deren Aktivität von einer Steuervorrichtung steuerbar ist,
- **dass** der Steuervorrichtung die Messwerte der Sensorstation (7, 8, 21) zuleitbar sind, und
- **dass** die Steuereinheit dazu eingerichtet ist, die Aktivität der Druckgutfinishingstation (T, T1, T2) aufgrund der Messwerte zu steuern oder zu regeln.

3. Rotationsdruckmaschine nach einem der vorstehenden Ansprüche, **dadurch gekennzeichnet, dass** die Sensorstation (7, 8, 21) zumindest einen zweiten Anstellkörper (11), der ebenfalls in Kontakt mit dem Bedruckstoff (4) bringbar ist, aufweist.

4. Rotationsdruckmaschine nach einem der vorstehenden Ansprüche,
**dadurch gekennzeichnet, dass** die Sensorstation (7, 8, 21) zumindest einen zweiten Anstellkörper (12), der seinerseits in Kontakt mit zumindest einem ersten Anstellkörper (11) bringbar ist, aufweist.

5. Rotationsdruckmaschine nach einem der vorstehenden Ansprüche,
**dadurch gekennzeichnet, dass** die Sensorstation (7, 8, 21) zumindest eine Druckmittelsenke (23) zum Abnehmen von Druckmittel von zumindest einem der Anstellkörper (11, 12, 16) der Sensorstation (7, 8, 21) aufweist.

6. Rotationsdruckmaschine nach einem der vorstehenden Ansprüche,
**dadurch gekennzeichnet, dass** zumindest einer der Anstellkörper (11, 12, 16) der Sensorstation (7, 8, 21) über Sensoren (29) in seiner Kontaktfläche verfügt, mit welchen Messsignale aufzeichenbar sind, die in Abhängigkeit zu der Konzentration von Druckmittelbestandteilen auf der Kontaktfläche des Anstellkörpers (11, 12, 16) mit dem Bedruckstoff (4) stehen.

7. Rotationsdruckmaschine nach dem vorstehenden Anspruch,
**dadurch gekennzeichnet, dass** die Sensoren (29) in der Kontaktfläche des zumindest einen Anstellkörpers (11, 12, 16) Sensoren sind, die ihre elektrischen und/oder elektronischen Eigenschaften bei einem Kontakt mit Druckmittelbestandteilen ändern.

8. Rotationsdruckmaschine nach dem vorstehenden Anspruch,
**dadurch gekennzeichnet, dass** die Sensoren (29) freiliegende Leiter oder Halbleiterbahnen (32, 33, 34, 35) aufweisen.

9. Rotationsdruckmaschine nach einem der vorstehenden Ansprüche
**dadurch gekennzeichnet, dass** zumindest einer der Anstellkörper (11, 12, 16) der Sensorstation (7, 8, 21) eine Walze ist, und dass diese Walze aus einem Sleeve und einem Dorn zusammensetzbar ist, wobei der Sleeve die Umfangsfläche der Walze bildet und der Dorn im Walzeninneren ist.

10. Rotationsdruckmaschine nach Anspruch 9, **dadurch gekennzeichnet, dass** zumindest eine der Walzen der Sensorstation (7, 8, 21) temperierbar ist.

11. Rotationsdruckmaschine nach Anspruch 9 oder 10, **gekennzeichnet durch** ein Sensorsystem (13, 29), das in eine Arbeitsstellung zu zumindest einer der Walzen der Sensorstation (7, 8, 21) bringbar ist.

12. Verfahren zum Überwachen von Kennwerten eines von einer Druckmaschine auf einen Bedruckstoff aufgedruckten Druckmittels,
**dadurch gekennzeichnet,**
- **dass** zumindest ein erster Anstellkörper (11, 12, 21) im Bereich des aufgedruckten Druckmittels in Kontakt mit dem Bedruckstoff (4) gebracht wird und
- **dass** Messungen an Bestandteilen des Druckmittels durchgeführt werden, die sich in Kontakt mit dem Anstellkörper (11, 12, 21) befinden und/oder von dem zumindest einen ersten Anstellkörper (11, 12, 21) transportiert worden sind.

13. Verfahren nach dem vorstehenden Anspruch, **dadurch gekennzeichnet, dass** das Mengenverhältnis der Bestandteile des Druckmittels in der Druckmaschine (1, 10) aufgrund der Messungen geregelt wird.

14. Verfahren nach einem der vorstehenden Ansprüche, **dadurch gekennzeichnet, dass** Bestandteile des Druckmittels von dem ersten Anstellkörper (11) zumindest zu einem zweiten Anstellkörper (12) und gegebenenfalls zu weiteren Anstellkörpern (21) weiter transportiert werden.

15. Verfahren nach einem der vorstehenden Ansprüche, **dadurch gekennzeichnet, dass** zumindest ein Anstellkörper (11) in zeitlichen Intervallen von einem laufenden Bedruckstoff (4) oder einem in der Transportrichtung des Druckmittels (y) vorgelagerten Anstellkörper (11, 12, 21) an- und angestellt wird.

16. Verfahren nach einem der vorstehenden Ansprüche, **dadurch gekennzeichnet, dass** zumindest ein Anstellkörper (11, 12, 21) gewaschen wird.

17. Verfahren nach einem der vorstehenden Ansprüche, **dadurch gekennzeichnet, dass** mit zumindest zwei Gruppen von Sensoren (13, 29) vorzugsweise mit zwei unterschiedlichen Messverfahren gemessen wird.

## Claims

1. Rotary printing press (1, 10) for printing a printing material (4),
- which has transport means (3) with which the printing material (4) can be guided through the printing press (1, 10) in a transport direction (z),
- which has at least one inking unit (F1 - F6), with which printing medium can be applied to the printing material (4),
- and which has a sensor station (7, 8, 21), which is arranged downstream of the at least one inking unit (F1 - F6) in the transport direction (z) of the printing material (4) and which has sensors (13, 29) with which measured values can be recorded,
**characterized**
- **in that** the sensor station (7, 8, 21) has at least one first contact element (11), which can be brought into contact with the printing material (4) in the area of the printing medium applied, and
- **in that** the sensors of the sensor station (7, 8, 21) record measured values which originate from constituents of printing media which are in contact with the at least one first contact element (11) and/or have been removed from the printing material (4) by the at least one first contact element (11).

2. Rotary printing press according to Claim 1, **characterized**
- **in that** at least one printed product finishing station (T, T1, T2), the activity of which can be controlled by a control device, is arranged downstream of the at least one inking unit (F1 - F6),
- **in that** the measured values from the sensor station (7, 8, 21) can be led to the control device, and
- **in that** the control unit is set up to control or to regulate the activity of the printed product finishing station (T, T1, T2) on the basis of the measured values.

3. Rotary printing press according to one of the preceding claims, **characterized in that** the sensor station (7, 8, 21) has at least one second contact element (11), which can likewise be brought into contact with the printing material (4).

4. Rotary printing press according to one of the preceding claims, **characterized in that** the sensor station (7, 8, 21) has at least one second contact element (12), which, in turn, can likewise be brought into contact with at least one first contact element (11).

5. Rotary printing press according to one of the preceding claims, **characterized in that** the sensor station (7, 8, 21) has at least one printing medium sink (23) for removing printing medium from at least one of the contact elements (11, 12, 16) of the sensor station (7, 8, 21).

6. Rotary printing press according to one of the preceding claims, **characterized in that** at least one of the contact elements (11, 12, 16) of the sensor station (7, 8, 21) has sensors (29) in its contact face with which it is possible to record measured signals which have a dependence on the concentration of printing medium constituents on the contact face of the contact element (11, 12, 16) with the printing material (4).

7. Rotary printing press according to the preceding claim, **characterized in that** the sensors (29) in the contact face of the at least one contact element (11, 12, 16) are sensors which change their electric and/or electronic properties in the event of contact with printing medium constituents.

8. Rotary printing press according to the preceding claim, **characterized in that** the sensors (29) have exposed conductors or semiconductor tracks (32, 33, 34, 35).

9. Rotary printing press according to one of the preceding claims, **characterized in that** at least one of the contact elements (11, 12, 16) of the sensor station (7, 8, 21) is a roll, and **in that** this roll can be assembled from a sleeve and a mandrel, the sleeve forming the circumferential surface of the roll and the mandrel being in the roll interior.

10. Rotary printing press according to Claim 9, **characterized in that** at least one of the rolls of the sensor station (7, 8, 21) can have its temperature controlled.

11. Rotary printing press according to Claim 9 or 10, **characterized by** a sensor system (13, 29) which can be moved into an operating position in relation to at least one of the rolls of the sensor station (7, 8, 21).

12. Method for monitoring characteristic values of a printing medium printed onto a printing material by a printing press,
**characterized**
- **in that** at least one first contact element (11, 12, 21) is brought into contact with the printing material (4) in the area of the printing medium that is printed on, and
- **in that** measurements are carried out on constituents of the printing medium which are in contact with the contact element (11, 12, 21) and/or have been transported by the at least one first contact element (11, 12, 21).

13. Method according to the preceding claim, **characterized in that** the ratio of quantities of the constituents of the printing medium in the printing press (1, 10) is regulated on the basis of the measurements.

14. Method according to one of the preceding claims, **characterized in that** the constituents of the printing medium are transported onward from the first contact element (11) at least to a second contact element (12) and, if appropriate, to further contact elements (21).

15. Method according to one of the preceding claims, **characterized in that** at time intervals at least one contact element (11) is set on and off a moving printing material (4) or a contact element (11, 12, 21) placed upstream in the transport direction of the printing medium (y).

16. Method according to one of the preceding claims, **characterized in that** at least one contact element (11, 12, 21) is washed.

17. Method according to one of the preceding claims, **characterized in that** measurements are made with at least two groups of sensors (13, 29), preferably using two different measuring methods.

## Revendications

1. Imprimante rotative (1, 10) pour l'impression d'un matériau à imprimer (4),
- disposant de moyens de transport (3) avec lesquels le matériau à imprimer (4) peut être guidé dans une direction de transport (z) à travers l'imprimante (1, 10),
- disposant d'au moins un dispositif d'encrage (F1 - F6) avec lequel un moyen d'impression peut être appliqué sur le matériau à imprimer (4),
- et présentant un poste de capteurs (7, 8, 21) qui est monté après l'au moins un dispositif d'encrage (F1 - F6) dans la direction de transport (z) du matériau à imprimer (4) et qui présente des capteurs (13, 29) avec lesquels des valeurs de mesure peuvent être enregistrées,
**caractérisée en ce que**
- le poste de capteurs (7, 8, 21) présente au moins un premier corps d'application (11) qui peut être amené en contact avec le matériau à imprimer (4) dans la région du moyen d'impression appliqué, et
- les capteurs du poste de capteurs (7, 8, 21) enregistrent des valeurs de mesure qui proviennent de constituants de moyens d'impression qui sont en contact avec l'au moins un premier corps d'application (11) et/ou qui ont été enlevés de l'au moins un premier corps d'application (11) par le matériau à imprimer (4).

2. Imprimante rotative selon la revendication 1, **caractérisée en ce que**
- au moins un poste de finition de produits d'impression (T, T1, T2) est monté après l'au moins un dispositif d'encrage (F1 - F6), dont l'activité peut être commandée par un dispositif de commande,
- les valeurs de mesure du poste de capteurs (7, 8, 21) peuvent être acheminées au dispositif de commande, et
- l'unité de commande est prévue pour commander ou réguler l'activité du poste de finition de produits d'impression (T, T1, T2) sur la base des valeurs de mesure.

3. Imprimante rotative selon l'une quelconque des revendications précédentes, **caractérisée en ce que** le poste de capteurs (7, 8, 21) présente au moins un deuxième corps d'application (11) qui peut également être amené en contact avec le matériau à imprimer (4).

4. Imprimante rotative selon l'une quelconque des revendications précédentes, **caractérisée en ce que** le poste de capteurs (7, 8, 21) présente au moins un deuxième corps d'application (12) qui pour sa part peut être amené en contact avec au moins un premier corps d'application (11).

5. Imprimante rotative selon l'une quelconque des revendications précédentes, **caractérisée en ce que** le poste de capteurs (7, 8, 21) présente au moins un puits de moyen d'impression (23) pour enlever le moyen d'impression d'au moins l'un des corps d'application (11, 12, 16) du poste de capteurs (7, 8, 21).

6. Imprimante rotative selon l'une quelconque des revendications précédentes, **caractérisée en ce qu'**au moins l'un des corps d'application (11, 12, 16) du poste de capteurs (7, 8, 21) dispose de capteurs (29) dans sa surface de contact, avec lesquels des signaux de mesure peuvent être enregistrés, lesquels dépendent de la concentration en constituants du moyen d'impression sur la surface de contact du corps d'application (11, 12, 16) avec le matériau à imprimer (4).

7. Imprimante rotative selon la revendication précédente, **caractérisée en ce que** les capteurs (29) dans la surface de contact de l'au moins un corps d'application (11, 12, 16) sont des capteurs qui modifient leurs propriétés électriques et/ou électroniques au contact avec des constituants du moyen d'impression.

8. Imprimante rotative selon la revendication précédente, **caractérisée en ce que** les capteurs (29) présentent des conducteurs exposés ou des pistes semi-conductrices (32, 33, 34, 35).

9. Imprimante rotative selon l'une quelconque des revendications précédentes, **caractérisée en ce qu'**au moins l'un des corps d'application (11, 12, 16) du poste de capteurs (7, 8, 21) est un cylindre et **en ce que** ce cylindre peut se composer d'un manchon et d'un mandrin, le manchon formant la surface périphérique du cylindre et le mandrin étant à l'intérieur du cylindre.

10. Imprimante rotative selon la revendication 9, **caractérisée en ce qu'**au moins l'un des cylindres du poste de capteurs (7, 8, 21) peut être régulé en température.

11. Imprimante rotative selon la revendication 9 ou 10, **caractérisée par** un système de capteurs (13, 29) qui peut être amené dans une position de travail par rapport à au moins l'un des cylindres du poste de capteurs (7, 8, 21).

12. Procédé pour contrôler des valeurs caractéristiques d'un moyen d'impression imprimé sur un matériau à imprimer par une imprimante, **caractérisé en ce que**
- au moins un premier corps d'application (11, 12, 21) est amené dans la région du moyen d'impression imprimé en contact avec le matériau à imprimer (4), et
- des mesures sont effectuées au niveau de constituants du moyen d'impression, qui se trouvent en contact avec le corps d'application (11, 12, 21) et/ou qui ont été transportés depuis l'au moins un premier corps d'application (11, 12, 21).

13. Procédé selon la revendication précédente, **caractérisé en ce que** le rapport quantitatif des constituants du moyen d'impression dans l'imprimante (1, 10) est régulé sur la base des mesures.

14. Procédé selon l'une quelconque des revendications précédentes, **caractérisé en ce que** des constituants du moyen d'impression sont transportés depuis le premier corps d'application (11) au moins jusqu'à un deuxième corps d'application (12) et éventuellement jusqu'à d'autres corps d'application (21).

15. Procédé selon l'une quelconque des revendications précédentes, **caractérisé en ce qu'**au moins un corps d'application (11) est appliqué et déposé à intervalles de temps par un matériau à imprimer en mouvement (4) ou un corps d'application (11, 12, 21) monté en amont dans la direction de transport du moyen d'impression (y).

16. Procédé selon l'une quelconque des revendications précédentes, **caractérisé en ce qu'**au moins un corps d'application (11, 12, 21) est lavé.

17. Procédé selon l'une quelconque des revendications précédentes, **caractérisé en ce que** la mesure est effectuée avec au moins deux groupes de capteurs (13, 29), de préférence avec deux procédés de mesure différents.
